# EUROPÄISCHE PATENTSCHRIFT

(11) **EP 3 724 383 B1**
(45) Veröffentlichungstag und Bekanntmachung des Hinweises auf die Patenterteilung: **25.01.2023**
(21) Anmeldenummer: 18814847.2
(22) Anmeldetag: 03.12.2018
(51) Int. Cl.: D01H 5/72

(54) **STRECKWERK FÜR EINE SPINNMASCHINE MIT EINER VERDICHTUNGSVORRICHTUNG**
DRAWING FRAME FOR A SPINNING MACHINE COMPRISING A COMPACTION DEVICE
DISPOSITIF D'ÉTIRAGE POUR UN MÉTIER À FILER COMPRENANT UN DISPOSITIF DE COMPACTAGE

(30) Priorität: 15.12.2017 CH 15282017
(43) Veröffentlichungstag der Anmeldung: 21.10.2020
(73) Patentinhaber: Maschinenfabrik Rieter AG, 8406 Winterthur (CH)
(72) Erfinder: SCHAEFFLER, Gernot, 73116 Waeschenbeuren (DE); STOPP, Nora, 73326 Deggingen (DE); BARAUKE, Norbert, 73072 Donzdorf (DE); WIDMANN, Martin, 73072 Donzdorf (DE)
(74) Vertreter: Canzler & Bergmeier Patentanwälte Partnerschaft mbB
(86) Internationale Anmeldenummer: PCT/EP2018/083313
(87) Internationale Veröffentlichungsnummer: WO 2019/115265

(56) Entgegenhaltungen:
- EP-A1- 1 134 309
- EP-A1- 1 953 275
- WO-A2-98/39505
- DE-A1- 10 218 843
- DE-A1- 19 922 861
- DE-A1- 19 955 525

## Beschreibung

Die vorliegende Erfindung betrifft ein Streckwerk mit einer Vorrichtung zur Verdichtung von verstreckten Faserbändern in einer Spinnmaschine.

Streckwerke für Spinnmaschinen umfassen zumindest zwei Walzenpaare zwischen denen ein Faserverband aufgrund der unterschiedlichen Drehzahlen der Walzenpaare verstreckt wird. Das Walzenpaar nach welchem der verstreckte Faserverband das Streckwerk verlässt und einer Spinnvorrichtung zugeführt wird, wird als Ausgangswalzenpaar bezeichnet. Das Ausgangswalzenpaar besteht aus einer Ausgangsoberwalze und einer Ausgangsunterwalze, welche eine Klemmstelle bilden durch welche der Faserverband gefördert wird. Vorrichtungen zur Verdichtung des verstreckten Faserverbandes werden nach dem Ausgangswalzenpaar angeordnet, dabei kommen mechanische wie auch pneumatische Verdichtungsvorrichtungen zum Einsatz.

Gattungsgemäße Vorrichtungen sind im Stand der Technik bekannt und kommen immer dann zum Einsatz, wenn ein Faserband nach einem Verstreckungsvorgang in einer Spinnmaschine verdichtet werden muss. Beschrieben ist eine entsprechende Vorrichtung beispielsweise in der WO 98/39505 A1. Die darin offenbarte Verdichtungsvorrichtung ist von pneumatischer Bauart und besteht im Wesentlichen aus einem Saugschuh, einem perforierten Transportmittel sowie eine Antriebswalze für die Verdichtungsvorrichtung. Der das Ausgangswalzenpaar des Streckwerks verlassende Faserverband wird auf das perforierte Transportmittel gelegt und von diesem über den Saugschuh zu einem Lieferwalzenpaar geführt. Nachteilig an der offenbarten Vorrichtung ist neben einer zusätzlich notwendigen Antriebswelle für das perforierte Transportmittel und das Lieferwalzenpaar, dass eine lange Faserbündelungszone vorgesehen ist, wodurch die einzelnen Fasern des Verstreckten Faserverbandes ohne Klemmung über den Saugschuh bewegt werden. Dies kann zu einem Verlust der durch das Streckwerk bestimmten Streckung des Faserverbandes führen.

Weiter offenbart die EP 1 134 309 A1 ein Streckwerk mit einer nachfolgenden pneumatischen Verdichtungsvorrichtung, welche den Nachteil eines zusätzlichen Antriebs zu vermeiden sucht. Dabei wird an einer der Walzen des Ausgangswalzenpaares ein Andruckelement angelegt, welches mit der Walze neben der Klemmstelle zwischen der Ausgangsoberwalze und der Ausgangsunterwalze eine zweite Klemmstelle bildet. Nachteilig an der vorgeschlagenen Vorrichtung ist, dass in der Faserbündelungszone die einzelnen Fasern des Faserverbandes in diesen eingebunden werden sollen und zu diesem Zweck über das perforierte Transportmittel quer zu Förderrichtung mit Hilfe einer Luftströmung bewegt werden, was ebenfalls zu einem Verlust der durch das Streckwerk bestimmten Streckung des Faserverbandes führen kann. Die Förderung des Faserverbandes erfolgt durch das Transportmittel, die zweite Klemmstelle dient lediglich dazu, zu verhindern, dass eine Garndrehung des Faserverbandes sich in die Faserbündelungszone hinein fortpflanzen kann.

Die DE 199 22 861 A1 offenbart ein Verfahren zum Verdichten eines verstreckten Faserverbandes in einer einem Ausgangswalzenpaar eines Streckwerks folgenden Verdichtungszone. In der Verdichtungszone wird der Faserverband mittels eines perforierten besaugten Transportbandes durch die Verdichtungszone transportiert. Dabei ist vorgesehen, dass der Faserverband beim Erreichen der Verdichtungszone die gleiche Bewegungsrichtung wie das Transportmittel hat. Ferner wird dafür Sorge getragen, dass eine ausreichende Menge der im Faserverband befindlichen Fasern während des Verdichtens noch vom Ausgangswalzenpaar geklemmt ist. Dies führt zu dem Vorteil, dass die vorderen Enden der Fasern des zu verdichtenden Faserverbandes nicht in die Perforation des Transportbandes eintauchen und dadurch zu Verstopfungen führen. Der Abstand der zwei Klemmstellen ist so gewählt, dass er allenfalls unwesentlich größer, vorzugsweise aber kleiner ist als die mittlere Stapellänge der im Faserverband befindlichen Fasern. Die Verdichtung erfolgt in der Streckfeldebene durch ein Komprimieren des Faserverbandes, in dem Fasern quer zu ihrer Längsachse Richtung verschoben werden. Die Haarigkeit des Faserverbandes wird hierdurch kaum beeinflusst.

Aufgabe der vorliegenden Erfindung ist es, bekannte Vorrichtungen weiterzubilden und eine im konstruktiven Aufbau einfache und an einzelnen Spinnstellen einsetzbare Verdichtungsvorrichtung zu schaffen, welche sich durch eine gleichmäßige Verminderung der Haarigkeit des Faserverbandes auszeichnet.

Die Aufgabe wird gelöst durch ein Streckwerk mit den Merkmalen des unabhängigen Patentanspruchs.

Vorgeschlagen wird ein Streckwerk für eine Spinnmaschine zum Verstrecken eines Faserverbandes, mit zumindest einem ersten Walzenpaar bestehend aus einer Oberwalze und einer Unterwalze, und mit einem zweiten Walzenpaar bestehend aus einer Ausgangsoberwalze und einer Ausgangsunterwalze, und mit einer dem Ausgangswalzenpaar nachgeordneten Faserverdichtung zur Verdichtung des verstreckten Faserverbandes. Die Faserverdichtung weist eine pneumatische Verdichtungsvorrichtung mit einer Faserbündelungszone und mit einem von einem Siebelement umschlungenen und besaugbaren Saugrohr auf. Dabei ist eine erste Klemmstelle durch das erste Walzenpaar und eine zweite Klemmstelle durch das zweite Walzenpaar definiert und die erste Klemmstelle und die zweite Klemmstelle bilden eine Streckfeldebene aus, welche vom Faserverband in einer Laufrichtung von der ersten Klemmstelle zur zweiten Klemmstelle durchlaufen wird. Die Ausgangsoberwalze weist in der Streckfeldebene in Laufrichtung des Faserverbandes gesehen einen Vorhang gegenüber der Ausgangsunterwalze auf und es ist eine dritte Klemmstelle durch die Ausgangsoberwalze und das Siebelement definiert. Dabei ist eine Klemmlänge von der zweiten Klemmstelle zur dritten Klemmstelle entlang einer Oberfläche der Ausgangsoberwalze geringer als eine mittlere Stapellänge des zu verstreckenden Faserverbandes.

Anschließend an das Ausgangswalzenpaar ist ein Saugrohr angeordnet. Welches zumindest teilweise von einem Siebelement umschlungen wird. Zwischen der zweiten und der dritten Klemmstelle, eingeschlossen vom Siebelement und den die zweite Klemmstelle bildenden Elementen, befindet sich eine Faserbündelungszone. In dieser Faserbündelungszone wird der die zweite Klemmstelle verlassende verstreckte Faserverband gebündelt. Der aus dem Ausgangswalzenpaar austretende Faserverband trifft kurz vor dem Erreichen der dritten Klemmstelle auf das Siebelement und wird auf diesem zur dritten Klemmstelle geführt. Auf diesem Weg wird der Faserverband durch den Einfluss eines Luftstromes gebündelt. Das Siebelement umläuft das Saugrohr, welches im Bereich zwischen der zweiten und der dritten Klemmstelle eine Saugöffnung aufweist. Die durch die Saugöffnung angesaugte Umgebungsluft führt dazu, dass einzelne vom Faserverband abstehende Fasern zur Saugöffnung bewegt werden und damit eine Bündelung des Faserverbandes erfolgt. Im Vergleich zur herkömmlichen pneumatischen Verdichtung, bei welcher der Faserverband auf einem Siebelement quer zu seiner Laufrichtung bewegt und dadurch die Fasern zusammengeschoben werden, werden bei einer Faserbündelung nur vom Faserverband abstehende Faserteile respektive Faserenden an den Faserverband herangeführt ohne dass der Faserverband aus seiner Laufrichtung ausgelenkt wird. In einem derartigen Verfahren einer Faserbündelung werden die Faserenden durch eine pneumatische Saugströmung zum Faserverband geführt und in der dritten Klemmstelle an den Faserverband angelegt. Das Saugrohr und damit das Siebelement werden vorteilhafterweise möglichst nahe an die zweite Klemmstelle herangeführt.

Zwischen der zweiten Klemmstelle und der dritten Klemmstelle wird entlang einer Oberfläche der Ausgangsoberwalze eine Klemmlänge ausgebildet, welche kleiner als eine mittlere Faserstapellänge des zu verdichtenden Faserverbandes ist. Dadurch werden die meisten im Faserverband enthaltenen Fasern immer entweder in der zweiten Klemmstelle oder in der dritten Klemmstelle gehalten. Der Faserverband wird dabei definiert von der zweiten zur dritten Klemmstelle transportiert. In der Faserbündelungszone werden damit lediglich die vom Faserverband abstehenden Faserteile in den Faserstrang gebracht. Durch den Luftstrom wird erreicht, dass vom Faserverband abstehende Faserteile respektive Faserenden zum Faserverband hingeführt werden, wobei der Faserverband selbst nicht direkt durch das Siebelement transportiert, sondern durch die Klemmstellen gehalten die Faserbündelungszone durchläuft. Dadurch wird die sogenannte Haarigkeit des Faserverbandes beseitigt und die Haare in den Faserverband eingebunden. Ebenfalls wird durch die ständige Klemmung zumindest eines Faserendes verhindert, dass der Faserverband die im Streckwerk aufgebrachte Streckung während des Durchlaufens der Faserbündelungszone wieder verliert oder teilweise verlieren kann.

Durch die dritte Klemmstelle wird zudem das Siebelement durch die Ausgangsoberwalze angetrieben. Durch den Reibantrieb des Siebelementes entsteht ein geringfügiger Schlupf, sodass das Siebelement eine geringere Geschwindigkeit aufweist als das Ausgangswalzenpaar. Auch dieser Umstand trägt dazu bei, dass eine Bündelung des Faserverbandes, respektive eine Einbindung von abstehenden Faserenden in den Faserverband, möglich wird.

Vorteilhafterweise beträgt der Vorhang der Ausgangsoberwalze gegenüber der Ausgangsunterwalze, gemessen in der Streckfeldebene, 2 mm bis 15 mm, besonders bevorzugt 5 mm bis 12 mm. Der Vorhang der Ausgangsoberwalze gegenüber der Ausgangsunterwalze ermöglicht eine Anordnung der dritten Klemmstelle nahe der zweiten Klemmstelle.

Weiter ist es von Vorteil, wenn ein Verhältnis des Durchmessers der Ausgangsoberwalze zum Durchmesser der Ausgangsunterwalze 1,4 bis 2,5 beträgt. Durch die Vergrößerung der Ausgangsoberwalze gegenüber der Ausgangsunterwalze wird eine Verbesserung der räumlichen Anordnung der Faserbündelungszone erreicht. Bevorzugterweise weist die Ausgangsoberwalze einen Durchmesser von 34 mm bis 60 mm und die Ausgangsunterwalze einen Durchmesser von 24 mm bis 36 mm auf. Die gewählten Durchmesser der Walzen führen zur Schaffung einer nicht zu großen Faserbündelungszone und vermeiden eine zu hohe Abweichung des weiteren Verlaufes des Faserverbandes nach der Verdichtungsvorrichtung zu einer Spinnvorrichtung nach einem Anbau der Verdichtungsvorrichtung an bestehende Spinnmaschinen. Ein weiterführender Umbau der Spinnmaschine, beispielsweise durch Veränderung der Anordnung der Streckfeldebene, zur Aufrechterhaltung der vor einem Anbau der Verdichtungsvorrichtung herrschenden Verfahrensbedingungen ist dadurch nicht notwendig.

Bevorzugterweise beträgt die Klemmlänge von der zweiten Klemmstelle zur dritten Klemmstelle entlang einer Oberfläche der Ausgangsoberwalze 12 mm bis 20 mm. Die abstehenden Faserteile werden derart zum Faserverband gebündelt, dass diese beim nachfolgenden Spinnprozess sicher eingebunden werden. Dadurch werden gegenüber einem unverdichteten Faserverband weitere Faserteile zur Substanzausnutzung im Garn herangezogen. Gegenüber herkömmlichen pneumatischen Verdichtungsverfahren, bei welchem Fasern in ihrer ganzen Länge über ein Siebelement bewegt werden, ergibt sich durch die kurze Klemmlänge der Vorteil, dass nur die freien Faserenden bewegt werden und damit die Faserbündelungskräfte lediglich die Steifheit der einzelnen Fasern überwinden müssen.

Vorteilhafterweise wird das Siebelement nach der dritten Klemmstelle derart umgelenkt, dass ein Ablösepunkt auf einer Oberfläche des Siebelements an welchem sich der verdichtete Faserverband vom Siebelement löst, weniger als 10 mm, bevorzugterweise weniger als 5 mm von der dritten Klemmstelle entfernt ist. Ebenfalls vorteilhaft ist es, wenn der Ablösepunkt in radialer Richtung der Ausgangsoberwalze der dritten Klemmstelle weniger als 4 mm von einer Oberfläche der Ausgangsoberwalze entfernt ist. Eine möglichst kurze Führung des Faserverbandes durch das Siebelement nach der dritten Klemmstelle ergibt weitere Vorteile für die geometrische Anordnung der nachfolgenden Spinnvorrichtung. Auch kann dadurch die Gefahr einer seitlichen Verschiebung des Faserverbandes auf dem Siebelement und damit eine Schädigung des zuvor gebündelten Faserverbandes minimiert werden.

Bevorzugterweise weist die Ausgangsoberwalze eine geringere axiale Länge als die Ausgangsunterwalze auf. Daraus ergibt sich der Vorteil, dass eine Verkantung der Achsen der Ausgangsoberwalze und der Ausgangsunterwalze weitestgehend vermieden wird. Es ergibt sich auch bei zunehmender Abnutzung der Beläge der Ausgangswalzen eine gute Laufsicherheit und Aufrechterhaltung der zweiten und dritten Klemmstelle.

Vorteilhafterweise ist die Verdichtungsvorrichtung an einem Maschinengestell der Spinnereimaschine oder am Streckwerk angeordnet. Bei einer Anordnung der Verdichtungsvorrichtung am Streckwerk ist die Befestigung bevorzugterweise an einem Druckarm des Streckwerks angeordnet. Beim Abheben des Druckarmes, welcher üblicherweise auch die Oberwalzen der Streckwerkswalzenpaare trägt, wird nicht nur das gesamte Streckwerk geöffnet, sondern auch die Verdichtungsvorrichtung angehoben. Dies hat für die Wartung der Streckwerke Vorteile.

Weiter wird eine Ringspinnmaschine vorgeschlagen mit zumindest einem Streckwerk zur Verdichtung eines Faserverbandes in einer Spinnmaschine nach der obigen Beschreibung.

Weitere Vorteile der Erfindung sind im nachfolgenden Ausführungsbeispiel beschrieben. Es zeigen
- **Figur 1**: eine schematische Darstellung eines Längsschnittes einer Spinnmaschine nach dem Stand der Technik und
- **Figur 2**: eine schematische Darstellung eines Längsschnittes einer erfindungsgemäßen Ausführungsform der Verdichtungsvorrichtung des Streckwerks.

Figur 1 zeigt eine schematische Darstellung eines Längsschnittes einer Spinnmaschine nach dem Stand der Technik, im Besonderen eine Ringspinnmaschine. Gezeigt sind beispielhaft einzelne Bauteile der Spinnmaschine, nämlich ein Streckwerk 2 und eine Spinnvorrichtung 10. Das Streckwerk 2 besteht aus drei Walzenpaaren, einem Eingangswalzenpaar 3, einem Riemchenwalzenpaar 4 und einem Ausgangswalzenpaar 5. Denkbar ist jedoch auch in Streckwerk mit zwei oder vier Walzenpaaren. Das Ausgangswalzenpaar 5 wird gebildet durch eine Ausgangsoberwalze 6 und eine Ausgangsunterwalze 7. Die beiden Walzen eines Walzenpaares 3, 4 und 5 werden gegeneinander gepresst und bilden an ihrem Berührungspunkt eine Klemmstelle, wobei eine erste Klemmstelle K1 durch das Riemchenwalzenpaar 4 und eine zweite Klemmstelle K2 durch das Ausgangswalzenpaar 5 zwischen der Ausgangsoberwalze 6 und der Ausgangsunterwalze 7 gebildet ist. Für die weitere Betrachtung ist die durch das Eingangswalzenpaar 3 gebildete Klemmstelle nicht wesentlich. Der in das Streckwerk 2 einlaufende Faserverband 1 wird zwischen den Walzen der Walzenpaare 3, 4 und 5 durch die Klemmstellen des Eingangswalzenpaares und K1 und K2 geklemmt und bedingt durch die unterschiedlichen Drehzahlen der Walzenpaare 3, 4 und 5 verstreckt. Während der Verstreckung wird der Faserverband 1 gleichzeitig durch das Streckwerk 2 transportiert. Die Walzenpaare 3, 4 und 5 bilden eine Streckfeldebene welche zu einer Spinnvorrichtung 10 hin geneigt ist. Nach Verlassen des Streckwerks 2 gelangt der verstreckte Faserverband 8 zu einem Fadenführer 9 und wird weitergeführt zur Spinnvorrichtung 10. Der Verlauf des verstreckten Faserverbandes 8 vom Streckwerk 2 zum Fadenführer 9 hat dabei einen wesentlichen Anteil an den Einflüssen auf die Betriebssicherheit der Spinnvorrichtung und die Qualität des damit herzustellenden Garns. Die Spinnvorrichtung 10 besteht im Wesentlichen aus einer Ringbank 14, welche den Spinnring 12 trägt, und einer Spindelbank 15, auf welcher die Spule 13 befestigt ist. Der Faserverband 8 gelangt über einen Läufer 11 zur Spule 13. Zur Verspinnung des Faserverbandes 8 wird die Spule 13 in Drehung versetzt, dies hat zur Folge, dass der Läufer 11 durch den Faserverband 8 auf dem Ring 12 ebenfalls in Drehung versetzt wird. Durch die unterschiedliche Drehgeschwindigkeit von Spule 13 und Läufer 11 wird dem Faserverband 8 eine Drehung erteilt und dadurch ein Garn gebildet welches durch ein auf und ab Bewegen der Ringbank 14 auf die Spule 13 aufgespult wird.

Figur 2 zeigt eine schematische Darstellung eines Längsschnittes einer erfindungsgemäßen Ausführungsform einer Verdichtungsvorrichtung des Streckwerks. Das Riemchenwalzenpaar 4, bestehend aus einer Oberwalze 16 und einer Unterwalze 17 bildet eine erste Klemmstelle K1. Das Ausgangswalzenpaar 5, bestehend aus der Ausgangsunterwalze 7 und der Ausgangsoberwalze 6 bildet eine zweite Klemmstelle K2. Der zu verstreckende Faserverband 1 wird in Laufrichtung 25 durch die Walzenpaare 4 und 5 durch das Streckwerk geführt. Die Walzenpaare 4 und 5 bilden durch ihre Klemmstellen K1 und K2 eine Streckfeldebene 24 aus. Die Ausgangsoberwalze 6 weist in ihrer Anordnung gegenüber der Ausgangsunterwalze 7 in der Streckfeldebene 24 in der Laufrichtung 25 gesehen einen Vorhang A auf. Zudem hat die Ausgangsoberwalze 6 einen Durchmesser D welcher grösser ist als der Durchmesser E der Ausgangsunterwalze 7. Aufgrund dieser bestimmten geometrischen Verhältnisse zwischen der Ausgangsoberwalze 6 und der Ausgangsunterwalze 7 werden ideale Bedingungen für die Bildung einer Faserbündelungszone 18 geschaffen.

Nachfolgend an das Ausgangswalzenpaar 5 ist ein Saugrohr 19 angeordnet. Das Saugrohr 19 wird von einem Siebelement 21 umschlungen, welches als Endlos-Band ausgeführt ist und über eine Umlenkung 22 geführt ist. Im gezeigten Ausführungsbeispiel bildet das Siebelement 21 mit der Ausgangsoberwalze 6 eine dritte Klemmstelle K3 für den verstreckten Faserverband. Die Form des Saugrohres 19 ist als ein Polygon dargestellt, es sind jedoch auch beliebig andere Formen wie Dreieck, Ellipsen, etc. möglich.

Zwischen der zweiten Klemmstelle K2 und der dritten Klemmstelle K3 durchläuft der verstreckte Faserverband die Faserbündelungszone 18. Die Faserbündelungszone 18 bezeichnet den Raum, welcher durch die Ausgangsoberwalze 6, die Ausgangsunterwalze 7 und das Saugrohr 19 umschlossen wird. Dabei wird von der zweiten Klemmstelle K2 zur dritten Klemmstelle K3 entlang einer Oberfläche der Ausgangsoberwalze 6 eine Klemmlänge B ausgebildet, welche geringer ist als eine mittlere Stapellänge des zu verstreckenden Faserverbandes 1. Das Saugrohr 19 weist in dieser Faserbündelungszone 18 eine Saugöffnung 20 auf. Die Saugöffnung 20 ist vorzugsweise als schlitzförmiger Durchbruch in der Wandung des Saugrohres 19 ausgeformt. Das Saugrohr 19 ist an eine Unterdruckquelle (nicht gezeigt) angeschlossen, dies bewirkt, dass über die Saugöffnung 20 und damit auch durch das über die Saugöffnung 20 gleitende Siebelement 21 Luft aus der Faserbündelungszone 18 angesaugt wird. Durch die entstehende Luftströmung wird der verstreckte Faserverband an das Siebelement 21 herangezogen, wobei einzelne vom verstreckten Faserverband abstehende Fasern oder Faserteile zur Saugöffnung 20 gefördert und damit an den verstreckten Faserverband angeschmiegt werden. Während dieses Anschmiegevorganges werden die einzelnen Fasern des Faserverbandes aufgrund der kurzen Klemmlänge B mehrheitlich entweder durch die zweite Klemmstelle K2 oder die dritte Klemmstelle K3 gehalten, sodass nur die freistehenden Enden der Fasern in den Faserverband eingebunden werden.

Das Siebelement 21 wird von der Ausgangsoberwalze 6 über die entstehende Reibkraft in der dritten Klemmstelle K3 in Bewegung versetzt, wodurch der verstreckte Faserverband aus der Faserbündelungszone 18 der dritten Klemmstelle K3 zugeführt wird. Der verdichtete Faserverband 23 verlässt anschließend das Siebelement 21 an einem Ablösepunkt 26, welcher nicht der dritten Klemmstelle K3 entspricht. Der verdichtete Faserverband 23 wird vom Ablösepunkt 26 an die Spinnvorrichtung 10 respektive den der Spinnvorrichtung 10 vorgelagerten Fadenführer 9 der Spinnmaschine übergeben (siehe Figur 1). Durch die Geometrie des Saugrohres 19 und die dadurch bedingte Anordnung des Ablösepunktes 26 wird es ermöglicht die notwendige Einlaufgeometrie für eine einwandfreie Funktion der Spinnvorrichtung trotz der zusätzlichen Anordnung der Verdichtungsvorrichtung beizubehalten.

Eine Länge C welche der verdichtete Faserverband vom dritten Klemmpunkt K3 bis zum Ablösepunkt 26 auf dem Siebelement 21 zurücklegt, ist kleiner als 10 mm. Dadurch wird eine Faserschädigung vermieden und der Faserverband bleibt durch die Vermeidung eines Weitertransports auf dem Siebelement 21 in seiner gebündelten Form erhalten.

### Bezugszeichenliste

- 1: Faserverband
- 2: Streckwerk
- 3: Eingangswalzenpaar
- 4: Riemchenwalzenpaar
- 5: Ausgangswalzenpaar
- 6: Ausgangsoberwalze
- 7: Ausgangsunterwalze
- 8: Verstreckter Faserverband
- 9: Fadenführer
- 10: Spinnvorrichtung
- 11: Läufer
- 12: Ring
- 13: Spule
- 14: Ringbank
- 15: Spindelbank
- 16: Oberwalze
- 17: Unterwalze
- 18: Faserbündelungszone
- 19: Saugrohr
- 20: Saugöffnung
- 21: Siebelement
- 22: Umlenkung
- 23: Verdichteter Faserverband
- 24: Streckfeldebene
- 25: Laufrichtung
- 26: Ablösepunkt
- A: Vorhang Ausgangsoberwalze
- B: Klemmlänge
- C: Länge
- D: Durchmesser Ausgangsoberwalze
- E: Durchmesser Ausgangsunterwalze
- K1: Erster Klemmpunkt
- K2: Zweiter Klemmpunkt
- K3: Dritter Klemmpunkt

## Patentansprüche

1. Streckwerk für eine Spinnmaschine zum Verstrecken eines Faserverbandes (1), mit zumindest einem ersten Walzenpaar (4) bestehend aus einer Oberwalze (16) und einer Unterwalze (17), und mit einem zweiten Walzenpaar (5) bestehend aus einer Ausgangsoberwalze (6) und einer Ausgangsunterwalze (7), und mit einer dem Ausgangswalzenpaar (5) nachgeordneten Faserverdichtung zur Verdichtung des verstreckten Faserverbandes, welche eine pneumatische Verdichtungsvorrichtung mit einer Faserbündelungszone (18) und mit einem von einem Siebelement (21) umschlungenen und besaugbaren Saugrohr (19) aufweist, wobei eine erste Klemmstelle (K1) durch das erste Walzenpaar (4) und eine zweite Klemmstelle (K2) durch das zweite Walzenpaar (5) definiert ist und die erste Klemmstelle (K1) und die zweite Klemmstelle (K2) eine Streckfeldebene (24) ausbilden, welche vom Faserverband (1) in einer Laufrichtung (25) von der ersten Klemmstelle (K1) zur zweiten Klemmstelle (K2) durchlaufen wird und eine dritte Klemmstelle (K3) durch die Ausgangsoberwalze (6) und das Siebelement (21) definiert ist, **dadurch gekennzeichnet, dass** die Ausgangsoberwalze (6) in der Streckfeldebene (24) in Laufrichtung (25) des Faserverbandes (1) gesehen einen Vorhang (A) gegenüber der Ausgangsunterwalze (7) aufweist und wobei eine Klemmlänge (B) von der zweiten Klemmstelle (K2) zur dritten Klemmstelle (K3) entlang einer Oberfläche der Ausgangsoberwalze (6) geringer ist als eine mittlere Stapellänge des für die Verstreckung auf dem Streckwerk vorgesehenen Faserverbandes (1).

2. Streckwerk nach Anspruch 1, **dadurch gekennzeichnet, dass** der Vorhang (A), gemessen in der Streckfeldebene (24) 2 mm bis 15 mm beträgt.

3. Streckwerk nach Anspruch 1 oder 2, **dadurch gekennzeichnet, dass** der Vorhang (A) 5 mm bis 12 mm beträgt.

4. Streckwerk nach einem oder mehreren der vorherigen Ansprüche, **dadurch gekennzeichnet, dass** ein Verhältnis des Durchmessers (D) der Ausgangsoberwalze (6) zum Durchmesser (E) der Ausgangsunterwalze (7) 1,4 bis 2,5 beträgt.

5. Streckwerk nach einem oder mehreren der vorherigen Ansprüche, **dadurch gekennzeichnet, dass** die Ausgangsoberwalze (6) einen Durchmesser (D) von 34 mm bis 60 mm und die Ausgangsunterwalze (7) einen Durchmesser (E) von 24 mm bis 36 mm aufweist.

6. Streckwerk nach einem oder mehreren der vorherigen Ansprüche, **dadurch gekennzeichnet, dass** die Klemmlänge (B) von der zweiten Klemmstelle (K2) zur dritten Klemmstelle (K3) entlang einer Oberfläche der Ausgangsoberwalze (6) 12 mm bis 20 mm beträgt.

7. Streckwerk nach einem oder mehreren der vorherigen Ansprüche, **dadurch gekennzeichnet, dass** das Siebelement (21) nach der dritten Klemmstelle (K3) derart umgelenkt wird, dass eine Länge (C) auf dem Siebelement (21) zwischen der dritten Klemmstelle (K3) und einem Ablösepunkt (26) auf einer Oberfläche des Siebelements (21) an welchem sich der verdichtete Faserverband (23) vom Siebelement (21) löst, kleiner als 10 mm, bevorzugterweise kleiner als 5 mm ist.

8. Streckwerk nach einem oder mehreren der vorherigen Ansprüche, **dadurch gekennzeichnet, dass** die Ausgangsoberwalze (6) eine geringere axiale Länge als die Ausgangsunterwalze (7) aufweist.

9. Streckwerk nach einem oder mehreren der vorherigen Ansprüche, **dadurch gekennzeichnet, dass** die Verdichtungsvorrichtung an einem Maschinengestell der Spinnmaschine oder am Streckwerk (2) angeordnet ist.

10. Ringspinnmaschine **dadurch gekennzeichnet, dass** zumindest ein Streckwerk (2) nach einem der Ansprüche 1 bis 9 vorgesehen ist.

## Claims

1. A drafting system for a spinning machine for drafting a fiber strand (1), having at least one first roller pair (4) made of a top roller (16) and a bottom roller (17), and having a second roller pair (5) made of a top output roller (6) and a bottom output roller (7), and having a fiber condensing device for condensing the drafted fiber strand and disposed downstream of the output roller pair (5) and comprising a pneumatic condensing device having a fiber bundling zone (18) and having a suctionable suction tube (19) enlaced by a lattice element (21), a first clamping point (K1) being defined by the first roller pair (4) and a second clamping point (K2) being defined by the second roller pair (5), and the first clamping point (K1) and the second clamping point (K2) implementing a drafting zone plane (24) transited by the fiber strand (1) in a running direction (25) from the first clamping point (K1) to the second clamping point (K2) and a third clamping point (K3) is defined by the top output roller (6) and the lattice element (21), **characterized in that** the top output roller (6) comprises an offset (A) in the drafting zone plane (24) relative to the bottom output roller (7) as seen in the running direction (25) of the fiber strand (1), and wherein a clamping length (B) from the second clamping point (K2) to the third clamping point (K3) along a surface of the top output roller (6) is less than an average staple length of the fiber strand (1) to be drafted at the drafting system.

2. The drafting system according to claim 1, **characterized in that** the offset (A) is 2 mm to 15 mm as measured in the drafting zone plane (24).

3. The drafting system according to claim 1 or 2, **characterized in that** the offset (A) is 5 mm to 12 mm.

4. The drafting system according to any one or more of the preceding claims, **characterized in that** a ratio of the diameter (D) of the top output roller (6) to the diameter (E) of the bottom output roller (7) is between 1.4 and 2.5.

5. The drafting system according to any one or more of the preceding claims, **characterized in that** the top output roller (6) has a diameter (D) of 34 mm to 60 mm and the bottom output roller (7) has a diameter (E) of 24 mm to 36 mm.

6. The drafting system according to any one or more of the preceding claims, **characterized in that** wherein a clamping length (B) from the second clamping point (K2) to the third clamping point (K3) along a surface of the top output roller (6) is 12 mm to 20 mm.

7. The drafting system according to any one or more of the preceding claims, **characterized in that** the lattice element (21) is deflected after the third clamping point (K3), such that a length (C) on the lattice element (21) between the third clamping point (K3) and a release point (26) on a surface of the lattice element (21) at which the condensed fiber strand (26) releases from the lattice element (21) is less than 10 mm, preferably less than 5 mm.

8. The drafting system according to any one or more of the preceding claims, **characterized in that** the top output roller (6) has a lesser axial length than the bottom output roller (7).

9. The drafting system according to any one or more of the preceding claims, **characterized in that** the condensing device is disposed on a machine frame of the spinning machine or on the drafting system.

10. A ring spinning machine **characterized in that** at least one drafting system according to any one of the claims 1 through 9 is provided.

## Revendications

1. Dispositif d'étirage pour une machine à filer pour l'étirage d'un ensemble de fibres (1), avec au moins une première paire de cylindres (4) composée d'un cylindre supérieur (16) et d'un cylindre inférieur (17), et avec une deuxième paire de cylindres (5) composée d'un cylindre délivreur supérieur (6) et d'un cylindre délivreur inférieur (7), et avec un compactage de fibres disposé en aval de la paire de cylindres délivreurs (5) pour compacter l'ensemble de fibres étiré, qui présente un dispositif de compactage pneumatique avec une zone de mise en faisceau de fibres (18) et avec un tube d'aspiration (19) entouré par un élément de tamisage (21) et pouvant être aspiré, dans lequel un premier point de pincement (K1) est défini par la première paire de cylindres (4) et un deuxième point de pincement (K2) par la deuxième paire de cylindres (5) et le premier point de pincement (K1) et le deuxième point de pincement (K2) forment un plan de champ d'étirage (24), qui est parcouru par l'ensemble de fibres (1) dans un sens de défilement (25) du premier point de pincement (K1) au deuxième point de pincement (K2) et un troisième point de pincement (K3) est défini par le cylindre délivreur supérieur (6) et l'élément de tamisage (21), **caractérisé en ce que** le cylindre délivreur supérieur (6) présente, dans le plan de champ d'étirage (24), vu dans le sens de défilement (25) de l'ensemble de fibres (1), une épaulement (A) par rapport au cylindre délivreur inférieur (7) et dans lequel une longueur de pincement (B) du deuxième point de pincement (K2) au troisième point de pincement (K3) le long d'une surface du cylindre délivreur supérieur (6) est inférieure à une longueur de fibres discontinues moyenne de l'ensemble de fibres (1) prévu pour l'étirage sur le train d'étirage.

2. Dispositif d'étirage selon la revendication 1, **caractérisé en ce que** l'épaulement (A), mesurée dans le plan de champ d'étirage (24), est de 2 mm à 15 mm.

3. Dispositif d'étirage selon la revendication 1 ou 2, **caractérisé en ce que** l'épaulement (A) mesurée de 5 mm à 12 mm.

4. Dispositif d'étirage selon l'une quelconque ou plusieurs des revendications précédentes, **caractérisé en ce qu'**un rapport entre le diamètre (D) du cylindre délivreur supérieur (6) et le diamètre (E) du cylindre délivreur inférieur (7) est de 1,4 à 2,5.

5. Dispositif d'étirage selon l'une quelconque ou plusieurs des revendications précédentes, **caractérisé en ce que** le cylindre délivreur supérieur (6) présente un diamètre (D) de 34 mm à 60 mm et le cylindre délivreur inférieur (7) un diamètre (E) de 24 mm à 36 mm.

6. Dispositif d'étirage selon l'une quelconque ou plusieurs des revendications précédentes, **caractérisé en ce que** la longueur de pincement (B) du deuxième point de pincement (K2) jusqu'au troisième point de pincement (K3) le long d'une surface du cylindre délivreur supérieur (6) est de 12 mm à 20 mm.

7. Dispositif d'étirage selon l'une quelconque ou plusieurs des revendications précédentes, **caractérisé en ce que** l'élément de tamisage (21) est dévié après le troisième point de pincement (K3) de sorte qu'une longueur (C) sur l'élément de tamisage (21) entre le troisième point de pincement (K3) et un point de détachement (26) sur une surface de l'élément de tamisage (21) auquel l'ensemble de fibres (23) compacté se détache de l'élément de tamisage (21) est inférieure à 10 mm, de préférence inférieure à 5 mm.

8. Dispositif d'étirage selon l'une quelconque ou plusieurs des revendications précédentes, **caractérisé en ce que** le cylindre délivreur supérieur (6) présente une longueur axiale inférieure à celle du cylindre délivreur inférieur (7).

9. Dispositif d'étirage selon l'une quelconque ou plusieurs des revendications précédentes, **caractérisé en ce que** le dispositif de compactage est disposé à un bâti de machine de la machine à filer ou sur le dispositif d'étirage (2).

10. Métier à filer à anneaux, **caractérisé en ce qu'**il est prévu au moins un dispositif d'étirage (2) selon l'une quelconque des revendications 1 à 9.
